# EUROPÄISCHE PATENTSCHRIFT

(11) **EP 2 410 544 B1**
(45) Veröffentlichungstag und Bekanntmachung des Hinweises auf die Patenterteilung: **16.03.2016**
(21) Anmeldenummer: 10401113.5
(22) Anmeldetag: 20.07.2010
(51) Int. Cl.: H01H 1/00, A47L 5/36, A47L 9/28

(54) **Staubsauger mit federgelagerten Tritthebeln**
Vacuum cleaner with spring-loaded foot levers
Aspirateur doté de leviers à pédale montés sur ressort

(43) Veröffentlichungstag der Anmeldung: 25.01.2012
(73) Patentinhaber: Miele & Cie. KG, 33332 Gütersloh (DE)
(72) Erfinder: Poetting, Michael, 33611 Bielefeld (DE)

(56) Entgegenhaltungen:
- DE-A1- 19 607 148
- GB-A- 1 220 789

## Beschreibung

Die Erfindung betrifft einen Staubsauger, insbesondere Bodenstaubsauger, mit zwei Tritthebeln, wobei ein erster Tritthebel vorzugsweise zum Einschalten eines Gebläsemotors, und ein zweiter Tritthebel vorzugsweise zum Aktivieren einer Kabelaufwickelvorrichtung dient, und beide Tritthebel jeweils gegen die Kraft eines Federelements betätigbar sind; wobei ein auf beide Tritthebel wirkendes gemeinsames Federelement zur Anwendung kommt, die Tritthebel wenigstens annähernd nebeneinander liegen, und das Federelement im Berührungs- oder Näherungsbereich der Tritthebel gehaltert ist.

Bei Staubsaugern wird üblicherweise jeder Tritthebel einzeln mittels einer Schraubenfeder gegenüber dem Gehäuse abgestützt. Durch die Federn wird eine Rückstellkraft erzeugt, welche nach Betätigung der Tritthebel ihre Rückkehr in die Ausgangslage gewährleisten. Hierdurch treten bei der Montage Probleme auf: Einerseits erhöht die Verwendung von zwei Federn den Montageaufwand, andererseits sind Schraubenfedern nur schwer zu montieren, weil sie sich verhaken können und deshalb vor der Montage getrennt werden müssen. Aus der GB 1 220 789 A ist ein Staubsauger bekannt, bei dem beide Tritthebel über ein gemeinsames Federelement federnd gelagert sind. Als Federelement dient hier das Gehäuseoberteil selbst, welches im Bereich der Tritthebel als ein Streifen aus biegbarem Kunststoff gefertigt ist.

Die DE 196 07 148 A1 zeigt einen Staubsauger, bei dem beide Tritthebel als Schaltwippe am Staubsaugergehäuse gelagert sind.

Der Erfindung stellt sich das Problem, bei einem Staubsauger der eingangs genannten Art die Montage zu erleichtern.

Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich daraus, dass ein auf beide Tritthebel wirkendes gemeinsames Federelement zur Anwendung kommt, dass die Tritthebel wenigstens annähernd nebeneinander liegen, dass das Federelement im Berührungs- oder Näherungsbereich der Tritthebel gehaltert ist, und dass eine v-förmig gebogene Blattfeder verwendet wird. Dies vereinfacht den Aufbau des Federelements. Dabei stützt sich zweckmäßig je ein freies Schenkelende der Blattfeder an einem Tritthebel ab. Um eine gute Kraftverteilung zu erreichen, ist es vorteilhaft, wenn sich das freie Schenkelende am mittleren Bereich des Tritthebels abstützt. Außerdem können die freien Schenkelenden von den Tritthebeln weggebogen sein. Hierdurch wird ein Verhaken der Schenkelenden an den Tritthebeln vermieden.

Wenn die Tritthebel schwenkbar gelagert sind, ist es zweckmäßig, wenn ihr Lagerpunkt im Berührungs- oder Näherungsbereich der Tritthebel liegt. Alternativ können die Tritthebel linear bewegbar gelagert sein.

Ein Ausführungsbeispiel der Erfindung ist in den Zeichnungen rein schematisch dargestellt und wird nachfolgend näher beschrieben. Es zeigt Figur 1 einen Bodenstaubsauger in perspektivischer Darstellung, Figur 2 einen Schnitt mit eingesetzten Tritthebeln, und Figur 3 einen Querschnitt durch den in Figur 1 dargestellten Bodenstaubsauger im Bereich des Federelements bei entfernten Tritthebeln.

Figur 1 zeigt einen Bodenstaubsauger 1. Dieser ist im hinteren Bereich eines Bedienfeldes 2 mit zwei Tritthebeln 3 und 4 ausgestattet. Der in Fahrtrichtung des Staubsaugers rechte Hebel 3 dient zum Auslösen einer nicht dargestellten, aber allgemein bekannten Kabelaufwickelvorrichtung. Der linke Hebel 4 fungiert als EIN/AUS-Schalter und startet den Motor eines ebenfalls nicht dargestellten Gebläses.

Der Aufbau der Tritthebel 3 und 4 ist aus der Figur 2 ersichtlich. Hier ist erkennbar, dass die beiden Tritthebel 3 und 4 nebeneinander liegen. In ihrem Berührungsbereich 10 besitzen sie jeweils ein senkrecht (in Gebrauchslage) verlaufendes Wandteil 31 bzw. 41, welches sich auf einer Erhebung 5 abstützt. Dadurch sind beide Tritthebel 3 und 4 schwenkbar gelagert, d. h. ihr äußerer Bereich 32 bzw. 42 kippt bei Betätigung nach unten und betätigt einen Aktuator. Beim rechten Tritthebel 3 ist dies ein Gestänge 6, welches die Blockierung der Kabelaufwickelvorrichtung löst. Beim linken Tritthebel 4 wird ein Kurzhubtaster 7 betätigt, der den Gebläsemotor einschaltet. Damit nach dem Betätigen die Tritthebel 3 und 4 wieder in ihre Ausgangslage zurückkehren, sind sie im mittleren Bereich 33 bzw. 43 gegenüber einem Staubsaugergehäuse 8 durch ein Federelement 9 abgestützt. In der gezeigten Ausführungsform wird erfindungsgemäß für beide Tritthebel 3 und 4 ein gemeinsam wirkendes Federelement 9 verwendet. Es ist als v-förmig gebogene Blattfeder 9 aus Federstahl ausgebildet, und wird im Berührungsbereich 10 der Tritthebel 3 und 4 unterhalb der Erhebung in einer Aufnahmetasche 11 gelagert. Die beiden Federschenkel 91 und 92 erstrecken sich nach oben, und liegen im gespannten Zustand mit abgebogenen Enden 93 und 94 an den Innenseiten der Tritthebel 3 und 4 an. Beim Vergleich der Figuren 2 und 3 ist erkennbar, dass die Schenkel 91 und 92 bei montierten Tritthebeln 3 und 4 vorgespannt sind. Die Blattfeder 9 kann in der Aufnahmetasche 11 verrastet werden, damit sie bei der Montage oder Demontage nicht verloren geht.

## Patentansprüche

1. Staubsauger (1), insbesondere Bodenstaubsauger, mit zwei Tritthebeln (3, 4), wobei ein erster Tritthebel (4) vorzugsweise zum Ein- und Ausschalten eines Gebläsemotors, und ein zweiter Tritthebel (3) vorzugsweise zum Aktivieren einer Kabelaufwickelvorrichtung dient und beide Tritthebel (3, 4) jeweils gegen die Kraft eines Federelements (9) betätigbar sind; wobei ein auf beide Tritthebel (3, 4) wirkendes gemeinsames Federelement (9) zur Anwendung kommt, die Tritthebel (3, 4) wenigstens annähernd nebeneinander liegen, und das Federelement (9) im Berührungs- oder Näherungsbereich (10) der Tritthebel (3, 4) gehaltert ist;
**dadurch gekennzeichnet,**
**dass** als Federelement (9) eine v-förmig gebogene Blattfeder (9) verwendet wird.

2. Staubsauger (1) nach Anspruch 1,
**dadurch gekennzeichnet,**
**dass** sich je ein freies Schenkelende (93, 94) der Blattfeder (9) an einem Tritthebel (3, 4) abstützt.

3. Staubsauger (1) nach Anspruch 2,
**dadurch gekennzeichnet,**
**dass** sich die freien Schenkelenden (93, 94) an den mittleren Bereichen (33, 43) der Tritthebel (3, 4) abstützten.

4. Staubsauger (1) nach Anspruch 2 oder 3,
**dadurch gekennzeichnet,**
**dass** die freien Schenkelenden (93, 94) von den Tritthebeln (3, 4) weggebogen sind.

5. Staubsauger (1) nach einem der vorhergehenden Ansprüche,
**dadurch gekennzeichnet,**
**dass** die Tritthebel (3, 4) in einem hinteren, oberen Gehäusebereich angeordnet sind.

6. Staubsauger (1) nach einem der vorhergehenden Ansprüche,
**dadurch gekennzeichnet,**
**dass** die Tritthebel (3, 4) schwenkbar gelagert sind, wobei ihr Lagerpunkt (5) im Berührungs- oder Näherungsbereich (10) der Tritthebel (3, 4) liegt.

7. Staubsauger (1) nach einem der vorhergehenden Ansprüche 1 bis 5,
**dadurch gekennzeichnet,**
**dass** die Tritthebel (3, 4) linear bewegbar gelagert sind.

## Claims

1. Vacuum cleaner (1), in particular a floor-type vacuum cleaner, comprising two foot levers (3, 4), a first foot lever (4) preferably serving to switch a fan motor on and off, and a second foot lever (3) preferably serving to activate a cable winding device, and the two foot levers (3, 4) each being actuatable against the force of a spring element (9); a common spring element (9) being used which acts on the two foot levers (3, 4), the foot levers (3, 4) being located at least approximately side by side, and the spring element (9) being held in the contact region or approach region (10) of the foot levers (3, 4);
**characterised in that**
a leaf spring (9) that is bent in a V-shape is used as the spring element (9).

2. Vacuum cleaner (1) according to claim 1,
**characterised in that**
each free leg end (93, 94) of the leaf spring (9) is supported against one foot lever (3, 4).

3. Vacuum cleaner (1) according to claim 2,
**characterised in that**
the free leg ends (93, 94) are supported against the central regions (33, 43) of the foot levers (3, 4).

4. Vacuum cleaner (1) according to either claim 2 or claim 3,
**characterised in that**
the free leg ends (93, 94) are bent away from the foot levers (3, 4).

5. Vacuum cleaner (1) according to any of the preceding claims,
**characterised in that**
the foot levers (3, 4) are arranged in a rear, upper housing region.

6. Vacuum cleaner (1) according to any of the preceding claims,
**characterised in that**
the foot levers (3, 4) are pivotally mounted, the mounting point (5) thereof being located in the contact region or approach region (10) of the foot levers (3, 4).

7. Vacuum cleaner (1) according to any of the preceding claims 1 to 5,
**characterised in that**
the foot levers (3, 4) are mounted so as to be linearly moveable.

## Revendications

1. Aspirateur (1), en particulier aspirateur traîneau, avec deux leviers à pédale (3, 4), dans lequel un premier levier à pédale (4) sert de préférence à la mise sous et hors tension d'un moteur de ventilateur, et un deuxième levier à pédale (3) sert de préférence à l'activation d'un dispositif d'enroulement de câble, et les deux leviers à pédale (3, 4) peuvent être actionnés respectivement contre la force d'un élément de ressort (9) ; dans lequel un élément de ressort (9) commun agissant sur les deux leviers à pédale (3, 4) est utilisé, les leviers à pédale (3, 4) sont au moins approximativement juxtaposés, et l'élément de ressort (9) est retenu dans la zone de contact ou d'approche (10) des leviers à pédale (3, 4) ;
**caractérisé en ce que**
un ressort à lame (9) courbé en V est utilisé comme élément de ressort (9).

2. Aspirateur (1) selon la revendication 1,
**caractérisé en ce que**
chaque extrémité de branche (93, 94) libre du ressort à lame (9) s'appuie sur un levier à pédale (3, 4).

3. Aspirateur (1) selon la revendication 2,
**caractérisé en ce que**
les extrémités de branche (93, 94) libres s'appuient sur les zones centrales (33, 43) des leviers à pédale (3, 4).

4. Aspirateur (1) selon la revendication 2 ou 3,
**caractérisé en ce que**
les extrémités de branche (93, 94) libres sont courbées en s'éloignant des leviers à pédale (3, 4).

5. Aspirateur (1) selon l'une des revendications précédentes,
**caractérisé en ce que**
les leviers à pédale (3, 4) sont disposés dans une zone de carter supérieure arrière.

6. Aspirateur (1) selon l'une des revendications précédentes,
**caractérisé en ce que**
les leviers à pédale (3, 4) sont supportés en pivotement, dans lequel leur point de support (5) est situé dans la zone de contact ou d'approche (10) des leviers à pédale (3, 4).

7. Aspirateur (1) selon l'une des revendications précédentes 1 à 5,
**caractérisé en ce que**
les leviers à pédale (3, 4) sont supportés de façon linéairement mobile.
